# EUROPÄISCHE PATENTANMELDUNG

(11) **EP 4 056 336 A1**
(43) Veröffentlichungstag der Anmeldung: **14.09.2022**
(21) Anmeldenummer: 21162323.6
(22) Anmeldetag: 12.03.2021
(51) Int. Cl.: B26D 5/00, B26D 7/01

(54) **SCHNEIDMASCHINE ZUM SCHNEIDEN VON GESTAPELTEM, BLATTFÖRMIGEM GUT MIT EINER EINRICHTUNG ZUR KORREKTUR DER AUSRICHTUNG DES ZU SCHNEIDENDEN GUTS**

(71) Anmelder: Adolf Mohr Maschinenfabrik GmbH & Co. KG, 65719 Hofheim am Taunus (DE)
(72) Erfinder: Wombacher, Michael, 64283 Darmstadt (DE); Seidel, Frank, 63303 Dreieich (DE); Krakow, Oliver, 63067 Offenbach (DE); Judel, Markus, 65719 Hofheim/Ts. (DE)
(74) Vertreter: Franke, Markus

(57) **Zusammenfassung**

Die vorliegende Erfindung betrifft eine Schneidmaschine (1) zum Schneiden von gestapeltem, blattförmigem Gut (2) mit einer Einrichtung zur Korrektur der Ausrichtung des zu schneidenden Guts (2). Ferner betrifft die Erfindung eine Einrichtung zur Korrektur der Ausrichtung von zu schneidendem Gut (2) zur Verwendung mit einer Schneidmaschine (1) sowie ein Verfahren zum Korrigieren einer Ausrichtung eines zu schneidenden gestapelten blattförmigen Guts (2) bei Verwendung einer erfindungsgemäßen Schneidmaschine (1).

## Beschreibung

Die Erfindung betrifft eine Schneidmaschine zum Schneiden von gestapeltem, blattförmigem Gut mit einer Einrichtung zur Korrektur der Ausrichtung des zu schneidenden Guts. Ferner betrifft die Erfindung eine Einrichtung zur Korrektur der Ausrichtung von zu schneidendem Gut zur Verwendung mit einer Schneidmaschine sowie ein Verfahren zum Korrigieren einer Ausrichtung eines zu schneidenden gestapelten blattförmigen Guts bei Verwendung einer erfindungsgemäßen Schneidmaschine. Die Erfindung betrifft insbesondere eine Schneidmaschine, die als Planschneidmaschine und/oder als Schnellschneidmaschine ausgebildet ist.

Eine Schneidmaschine, die die Merkmale des Oberbegriffs des Patentanspruchs 1 aufweist, ist beispielsweise aus der EP 2 656 984 B1 bekannt. Bei diesem ist die Schneidmaschine als Planschneidmaschine ausgebildet. Diese weist ein Grundgestell, das den Tisch aufnimmt, auf, ferner ein in dem Grundgestell gelagerten Portalrahmen, in dem das Schneidmesser gelagert ist. Vor dem Schnitt wird das auf dem Tisch aufliegende blattförmige, gestapelte Gut mittels eines Pressbalkens gegen die dem Stapel zugewandte Oberfläche des Tisches gepresst und es erfolgt dann der Schnitt mittels des Schneidmessers. Um das zu schneidende Gut in dem Bereich einer Schneidebene des Schneidmessers der Schneidmaschine zu bringen, weist die Schneidmaschine einen Vorschubsattel auf, wobei dieser Vorschubsattel um eine vertikale Achse drehbar und um eine horizontale Achse neigbar ist zur Ausrichtung des zu schneidenden Guts zu der Schneidebene des Schneidmessers. Ferner weist die Schneidmaschine Mittel zum Drehen und Neigen des Vorschubsattels auf. Die Drehbarkeit und Neigbarkeit des Vorschubsattels dient dazu, einen etwaigen Unterschnitt oder Überschnitt bei dem zu schneidenden Gut zu korrigieren.

Eine derartige Drehkorrektur oder Neigekorrektur des Vorschubsattels erfolgt derzeit über eine visuelle qualitative Bewertung des Schnittbilds von beschnittenen optische Schneidemarken durch den Maschinenbediener und entsprechende manuelle, durch den Maschinenbediener durchgeführte Korrekturen der Drehstellung bzw. Neigestellung des Vorschubsattels.

Nachteilig bei dieser durch den Maschinenbediener durchgeführte Korrektur der Drehstellung bzw. Neigestellung des Vorschubsattels ist, dass die Bewertung des Schnittbilds und die daraus abzuleitenden, vorzunehmenden Veränderungen der Drehstellung und/oder Neigestellung des Vorschubsattels relativ zeitintensiv ist und Erfahrungswerte des Maschinenbedieners mit der entsprechenden Schneidmaschine notwendig sind, um eine zuverlässige Korrektur der Ausrichtung des Vorschubsattels vornehmen zu können. Ferner ist ein durch einen Maschinenbediener durchgeführtes Korrekturverfahren stets fehlerbehaftet bzw. können aufgrund einer Fehlbedienung Fehler auftreten.

Aufgabe der vorliegenden Erfindung ist es, eine Schneidmaschine, die die Merkmale des Oberbegriffs des Patentanspruchs 1 aufweist, derart weiterzubilden, dass es diese Schneidmaschine ermöglicht, eine zuverlässige Korrektur bzw. Ausrichtung des zu schneidenden Guts bezüglich der Schneidebene vornehmen zu können. Ferner ist es Aufgabe der Erfindung, eine Möglichkeit zu schaffen, eine bestehende Schneidmaschine mit einem System zur automatischen Korrektur der Drehstellung und/oder Neigestellung des Vorschubsattels nachzurüsten. Ferner ist es Aufgabe der Erfindung, ein vorteilhaftes Verfahren zum Korrigieren einer Ausrichtung eines zu schneidenden gestapelten, blattförmigen Guts bei Verwendung der erfindungsgemäßen Schneidmaschine anzugeben.

Diese Aufgaben werden durch eine Schneidmaschine, die die Merkmale des Patentanspruchs 1 aufweist, gelöst. Ferner werden diese Aufgaben durch eine Einrichtung, die die Merkmale des Patentanspruchs 11 aufweist, und durch ein Verfahren, das die Merkmale des Patentanspruchs 12 aufweist, gelöst.

Die erfindungsgemäße Schneidmaschine dient dem Schneiden von gestapeltem, blattförmigem Gut. Die Schneidmaschine weist einen Tisch zur Aufnahme des zu schneidenden Guts und einen Vorschubsattel zum Verschieben des zu schneidenden Guts in Richtung einer Schneidebene eines Schneidmessers der Schneidmaschine auf. Der Vorschubsattel ist um eine vertikale Achse drehbar und/oder um eine horizontale Achse neigbar zwecks Ausrichtung des zu schneidenden Guts zu der Schneidebene des Schneidmessers. Die Schneidmaschine weist ferner Mittel zum Drehen und/oder Neigen des Vorschubsattels auf, wobei es sich bei diesen Mitteln vorzugsweise um Stellmotoren handelt. Erfindungsgemäß ist vorgesehen, dass die Schneidmaschine eine Einrichtung zur Korrektur der Ausrichtung des zu schneidenden Guts aufweist, wobei die Einrichtung eine elektrische Steuereinrichtung zur Ansteuerung der Mittel zum Drehen und/oder Neigen des Vorschubsattels aufweist. Die Einrichtung weist ferner zumindest einen Sensor zur optischen Inspektion einer beschnittenen Stirnseite des zu schneidenden Guts nach erfolgtem Schneidvorgang auf. Der zumindest eine Sensor ist dazu eingerichtet, ein durch beschnittene Schneidemarken gebildetes, stirnseitig sichtbares Muster des zu schneidenden Guts zu erfassen. Die Steuereinrichtung ist dazu eingerichtet, basierend auf dem erfassten Muster Abweichungen in der Ausrichtung des zu schneidenden Guts bezüglich der Schneidebene zu ermitteln und durch eine geeignete Ansteuerung der Mittel zum Drehen und/oder Neigen des Vorschubsattels die Ausrichtung des zu schneidenden Guts bezüglich der Schneidebene zu korrigieren.

Durch die Erfassung des Musters, welches durch die beschnittenen Schneidemarken stirnseitig gebildet ist, können Abweichungen der Ausrichtung des zu schneidenden Guts bezüglich der Schneidebene erfasst werden, da das gebildete Muster für die jeweilige Abweichung charakteristische Merkmale aufweist. Beispielsweise zeigt sich in dem Muster bei einer nicht korrekten Neigung des zu schneidenden Guts bzw. des Vorschubsattels eine charakteristische Veränderung des Querschnitts des Musters in Hochrichtung des Stapels auf. Insofern weist eine Veränderung des Querschnitts des Musters in Hochrichtung des Stapels auf einen Unterschnitt bzw. einen Überschnitt hin. Unter dem Begriff "Überschnitt" wird vorliegend ein Schneidfehler verstanden, bei dem der obere Bogen in der Schneidlage maßhaltig ist und die unteren Bogen nach dem Schnitt zu lang sind. Sind die unteren Bogen in der Schneidlage zu kurz, wird vom Schneidfehler "Unterschnitt" gesprochen. Bei zwei in Querrichtung des Stapels beabstandeten identischen Schneidemarken weist eine Abweichung in den Querschnitten der beiden Muster zueinander darauf hin, dass der zu schneidende Stapel in seiner Ausrichtung hinsichtlich einer Drehung um eine Achse senkrecht zu einer normalen Achse des Tisches nicht korrekt ausgerichtet ist. Eine derartige Ausrichtung kann durch ein Drehen des Vorschubsattels um die vertikale Achse korrigiert werden.

Die erfindungsgemäße Lösung reduziert den notwendigen Zeitbedarf für die Korrektureinstellungen und vermindert Fehler bei der Vornahme der Korrektureinstellungen des Vorschubsattels.

Als besonders vorteilhaft wird es angesehen, wenn es sich bei dem Schneidmesser um ein Langmesser handelt. Vorzugsweise handelt es sich bei der Schneidmaschine um einen Querschneider, insbesondere einen Planschneider, besonders bevorzugt um einen Schnellschneider.

Als besonders vorteilhaft wird es angesehen, wenn die Schneidmaschine einen Pressbalken aufweist. Ferner wird es als besonders vorteilhaft angesehen, wenn die optische Inspektion in einem Zustand erfolgt, bei dem der Pressbalken an das zu schneidende Gut angepresst ist.

Der Begriff "Schneidemarken" ist vorliegend weit auszulegen. Bei den Schneidemarken handelt es sich vorzugsweise um zusätzliche Markierungen, die, vorzugsweise ausschließlich, zum Zweck der Ermittlung der Ausrichtung des Vorschubsattels bzw. zur Ermittlung der Ausrichtung des zu schneidenden Guts auf dem jeweiligen Blatt bzw. Bogen des zu schneidenden Guts aufgebracht ist. Bei diesen Schneidemarken kann es sich durchaus um Marken handeln, die Markieren an welcher Stelle das Blatt zur Bildung des Nutzenstapels zu beschneiden ist. Es ist aber auch durchaus denkbar, dass die Schneidemarken durch das auf das jeweilige Blatt aufgedruckte zu beschneidende Motiv selbst gebildet ist. Vorzugsweise handelt es sich allerdings um Schneidemarken, die ausschließlich der Durchführung eines Kontrollschnitts zwecks Prüfung der Ausrichtung des zu schneidenden Guts zu der Schneidebene dienen.

Vorzugsweise weisen die Schneidemarken einen sich in Vorschubrichtung des Vorschubsattels verändernden Querschnitt auf.

Als besonders vorteilhaft wird es angesehen, wenn die Steuereinrichtung dazu eingerichtet ist, das von den Sensoren erfasste Muster computergestützt auszuwerten und/oder die notwendige Korrektur des Neigungswinkels und/oder des Drehwinkels computergestützt zu berechnen.

Es ist durchaus denkbar, dass der Sensor zusätzlich zu dem eigentlichen Messwertaufnehmer weitere Elemente der Messkette und/oder Auswertekette aufweist, insbesondere auch eine Weiterverarbeitung der erfassten Messgröße durchführt und diese weiterverarbeiteten Messgrößen an die Steuereinrichtung weitergibt. Es ist auch durchaus denkbar, dass die Steuereinrichtung und der Sensor einen Bestandteil einer Sensoreinrichtung bilden.

Es ist durchaus denkbar, dass die Steuereinrichtung ein separates Bauteil bildet. Dadurch kann die Steuereinrichtung weitestgehend unabhängig von der Schneidmaschine angeordnet werden bzw. an unterschiedlichen Stellen der Schneidmaschine angeordnet werden. Es ist durchaus denkbar, dass die Steuereinrichtung räumlich getrennt von der Schneidmaschine angeordnet ist.

Es ist vorzugsweise vorgesehen, dass die Ausgabesignale des Sensors kabelgebunden an die Steuereinrichtung weitergegeben werden und/oder die Steuereinrichtung die Mittel zum Drehen und/oder neigen des Vorschubsattels kabelgebunden ansteuert. Es ist aber auch durchaus denkbar, dass die Ansteuerung respektive die Signalübermittlung kabellos erfolgt.

Vorzugsweise weist die Einrichtung mehrere Sensoren auf, wobei die Sensoren dazu eingerichtet sind, unterschiedliche Bereiche der beschnittenen Stirnseite zu inspizieren, insbesondere in einer Querrichtung beabstandete Bereiche zu inspizieren.

Es ist aber auch durchaus denkbar, dass die Schneidmaschine lediglich einen Sensor zur optischen Inspektion der Stirnseite aufweist, wobei dieser Sensor in Querrichtung und/oder in Hochrichtung verfahrbar ist, um unterschiedliche Bereiche der Stirnseite optisch zu inspizieren. Dies ist insbesondere dann von Vorteil, wenn die Schneidemarken in unterschiedlichen Bereichen der beschnittenen Stirnseite, beispielsweise in Querrichtung beabstandet, ausgebildet sind. Durch die Verfahrbarkeit des zumindest einen Sensors können somit, unabhängig von der Anordnung der Schneidemarken auf den Bogen, die durch diese Schneidemarken gebildeten Muster erfasst werden. Dadurch ist die Schneidmaschine dazu in der Lage, unabhängig von der räumlichen Anordnung der Schneidemarken, die durch die Schneidemarken gebildeten Muster zu erfassen.

Es wird als besonders vorteilhaft angesehen, wenn der zumindest eine Sensor auf der Seite des Tisches angeordnet ist, der der Aufnahme des geschnittenen Guts dient. Ein solcher Bereich des Tisches wird häufig auch als Vordertisch bezeichnet. Der auf der anderen Seite der Schneidebene angeordnete Tischbereich wird typischerweise als Hintertisch bezeichnet.

Vorzugsweise ist der zumindest eine Sensor oberhalb des zu schneidenden Guts bzw. oberhalb des Tisches angeordnet.

Es wird bevorzugt, wenn der zumindest eine Sensor mit der Schneidmaschine mechanisch verbunden ist, vorzugsweise mit einem Portalrahmen der Schneidmaschine mechanisch verbunden ist. Als besonders vorteilhaft wird es in diesem Zusammenhang angesehen, wenn der Portalrahmen der Lagerung des Schneidmessers dient.

Vorzugsweise handelt es sich bei dem Sensor um einen Bildsensor, wobei insbesondere vorgesehen ist, dass dieser Bildsensor Bestandteil einer Kamera respektive eines Kamerasystems ist. Insofern ist es bevorzugt, wenn die Schneidmaschine eine Kamera aufweist, wobei diese Kamera den zumindest einen Sensor aufweist.

Als besonders vorteilhaft wird es angesehen, wenn die Einrichtung zusätzliche Beleuchtungsmittel zum Beleuchten der Stirnkante aufweist.

Es wird als vorteilhaft angesehen, wenn die Steuereinrichtung dazu eingerichtet ist, die notwendige Korrektur des Neigungswinkels anhand einer Veränderung des Querschnitts des erfassten Musters in Hochrichtung des zu schneidenden Guts zu berechnen und/oder wobei die Steuereinrichtung dazu eingerichtet ist, die notwendige Korrektur des Drehwinkels anhand eines Vergleichs der Querschnitte von zwei in Querrichtung beabstandeten erfassten Mustern zu berechnen.

Als besonders vorteilhaft wird es angesehen, wenn die Steuereinrichtung in eine Maschinensteuerung der Schneidmaschine integriert ist. Diese Maschinensteuerung dient insbesondere der Steuerung des Schneidvorgangs der Schneidmaschine mit dem Schneidmesser und/oder der Steuerung des Verfahrens des Vorschubsattels in Richtung der Schneidebene.

Als besonders vorteilhaft wird es angesehen, wenn die Schneidmaschine zumindest einen weiteren Sensor zur optischen Inspektion einer Oberseite des zu schneidenden Guts im Bereich der Schneidebene aufweist, wobei die Steuereinrichtung dazu eingerichtet ist, Mittels zum Verschieben des Vorschubsattels in Richtung der Schneidebene des Schneidmessers derart anzusteuern, dass der Vorschubsattel derart verschoben wird, dass ein bedruckter Bereich, insbesondere die Schneidemarke, im Bereich der Schneidebene angeordnet. Dadurch ist die Handhabung der Schneidmaschine zwecks Durchführung eines Kontrollschnitts zum Erfassen von Abweichungen in der Ausrichtung des Stapels bezüglich der Schneidebene des Schneidmessers vereinfacht.

Als besonders vorteilhaft wird es angesehen, wenn zumindest die Vorgänge des Erfassens der Muster und die Vornahme der Korrektur der Drehung und/oder der Neigung des Vorschubsattels automatisiert erfolgt.

Die erfindungsgemäße Einrichtung zur Korrektur der Ausrichtung eines zu schneidenden gestapelten, blattförmigen Guts dient zur Verwendung mit einer aus dem Stand der Technik bekannten Schneidmaschine zum Schneiden des Guts. Die Einrichtung dient insbesondere dazu, bestehende Schneidmaschinen mit dieser Einrichtung zur Korrektur der Ausrichtung des zu schneidenden gestapelten, blattförmigen Guts nachzurüsten. Die Schneidmaschine, mit der die Einrichtung verwendet werden soll, weist einen Tisch zur Aufnahme des zu schneidenden Guts und einen Vorschubsattel zum Verschieben des zu schneidenden Guts in Richtung einer Schneidebene eines Schneidmessers der Schneidmaschine auf. Der Vorschubsattel ist um eine vertikale Achse drehbar und/oder um eine horizontale Achse neigbar zur Ausrichtung des zu schneidenden Guts zu der Schneidebene des Schneidmessers. Um die Ausrichtung des Vorschubsattels zu verändern, weist die Schneidmaschine Mittel zum Drehen und/oder Neigen des Vorschubsattels auf. Die erfindungsgemäße Einrichtung weist eine elektronische Steuereinrichtung auf, wobei die Steuereinrichtung dazu eingerichtet ist, die Mittel zum Drehen und/oder Neigen des Vorschubsattels anzusteuern, wobei die Einrichtung zumindest einen Sensor zur optischen Inspektion einer beschnittenen Stirnseite des Guts nach erfolgtem Schneidvorgang aufweist. Der zumindest eine Sensor ist dazu eingerichtet, ein durch beschnittene Schneidemarken gebildetes, stirnseitig sichtbares Muster zu erfassen, wobei die Steuereinrichtung dazu eingerichtet ist, basierend auf dem erfassten Muster, Abweichungen in der Ausrichtung des zu schneidenden Guts bezüglich der Schneidebene zu ermitteln. Ferner ist die Steuereinrichtung dazu eingerichtet, durch eine geeignete Ansteuerung der Mittel zum Drehen und/oder Neigen des Vorschubsattels die Ausrichtung des zu schneidenden Guts bezüglich der Schneidebene zu korrigieren.

Es ist durchaus denkbar, dass die Schneidmaschine einen Seitenanschlag für das zu schneidende Gut aufweist.

Das erfindungsgemäße Verfahren zum Korrigieren einer Ausrichtung eines zu schneidenden gestapelten blattförmigen Guts wird mit einer erfindungsgemäßen Schneidmaschine durchgeführt. Bei dem erfindungsgemäßen Verfahren ist vorgesehen, dass das jeweilige Blatt bzw. Bogen des zu schneidenden Guts zumindest eine Schneidemarke aufweist, wobei die zumindest eine Schneidemarke einen sich in Vorschubrichtung des Vorschubsattels verändernden Querschnitt aufweist. Insbesondere ist vorgesehen, dass das jeweilige Blatt zumindest zwei in Querrichtung beabstandete Schneidemarken, insbesondere identische Schneidemarken, aufweist. Vorzugsweise weist die Schneidemarke einen sich in Vorschubrichtung des Vorschubsattels stufenförmig verändernden Querschnitt auf. Das erfindungsgemäße Verfahren weist zumindest die folgenden Verfahrensschritte auf:
a) Verschieben des zu schneidende Guts mittels des Vorschubsattels in Richtung der Schneidebene des Schneidmessers, derart, dass die Schneidemarke im Bereich der Schneidebene angeordnet ist,
b) Schneiden des zu schneidenden Guts im Bereich der Schneidemarke,
c) optisches Inspizieren einer beschnittenen Stirnseite des Guts nach erfolgtem Schneidvorgang mittels des zumindest einen Sensors und Erfassen des durch die beschnittenen Schneidemarken gebildeten, stirnseitig sichtbaren Musters,
d) Ermitteln von Abweichungen in der Ausrichtung des zu schneidenden Guts bezüglich der Schneidebene mittels der Steuereinrichtung basierend auf dem erfassten Muster,
e) Korrigieren der Ausrichtung des zu schneidenden Guts mittels Ansteuerung der Mittel zum Drehen und/oder Neigen des Vorschubsattels mittels der Steuereinrichtung,
   wobei zumindest die Verfahrensschritte c), d) und e) automatisiert erfolgen.

Als besonders vorteilhaft wird es angesehen, wenn nach dem Verfahrensschritt e) die Verfahrensschritte a) bis e) zumindest einmal erneut durchgeführt werden. Dadurch wird eine Kontrolle der vorgenommenen Korrekturen durchgeführt und etwaige Überkorrekturen können wiederum korrigiert werden.

Die zu der Schneidmaschine beschriebenen Merkmale gelten entsprechend für die erfindungsgemäße Einrichtung und das erfindungsgemäße Verfahren und umgekehrt.

Es sei explizit darauf hingewiesen, dass das Verfahren auch dazu geeignet ist, Abweichungen im Druckbild des jeweiligen Bogens bezüglich der exakten Ausrichtung des Druckbilds auf dem jeweiligen Bogen zu korrigieren. So ist es durchaus denkbar, dass auf dem jeweiligen Blatt des Bogens der bedruckte Bereich etwas verdreht zu einer Stirnkante und/oder Seitenkante des jeweiligen Blatts positioniert ist. Bei exakter Ausrichtung des Stapels hinsichtlich der Stirnkante bzw. Seitenkante des jeweiligen Blatts zu der Schneidebene würde dann dennoch das darauf gedruckte Motiv nicht exakt geschnitten. Die erfindungsgemäße Schneidmaschine, die Einrichtung und das Verfahren ermöglichen auch eine Korrektur der Ausrichtung des Stapels dahingehend, dass der bedruckte Bereich exakt zu der Schneidebene ausgerichtet ist.

In den nachfolgenden Figuren wird die Erfindung anhand eines Ausführungsbeispiels näher erläutert, ohne darauf beschränkt zu sein. Es zeigen:
- Fig. 1: eine schematische Darstellung einer erfindungsgemäßen Schneidmaschine in einer Schnittansicht gemäß der Linie I-I in Fig. 2,
- Fig. 2: die erfindungsgemäße Schneidmaschine in einer Ansicht gemäß dem Pfeil II in Fig. 1,
- Fig. 3: einen Teilbereich der Schneidmaschine gemäß Fig. 1 in einer perspektivischen Ansicht von schräg oben,
- Fig. 4: die erfindungsgemäße Schneidmaschine gemäß Fig. 1 in einer perspektivischen Ansicht schräg von der Seite,
- Fig. 5: eine schematische Darstellung eines zu schneidenden Blatts eines zu schneidenden Stapels in einer Ansicht von oben,
- Fig. 6: zwei Bereiche einer beschnittenen Stirnseite des zu schneidenden Guts bei ausreichend exakter Ausrichtung des zu schneidenden Guts,
- Fig. 7: eine Ansicht wie in Fig. 6 bei fehlerhafter Ausrichtung des zu schneidenden Guts,
- Fig. 8: eine Ansicht wie in Fig. 6 bei einer weiteren fehlerhafte Ausrichtung des zu schneidenden Guts,
- Fig. 9: eine Ansicht wie in Fig. 6 bei einer weiteren fehlerhaften Ausrichtung des zu schneidenden Guts,
- Fig. 10: eine Fotografie einer beschnittene Stirnseite eines zu schneidenden Guts,
- Fig. 11: eine Fotografie einer beschnittene Stirnseite eines zu schneidenden Guts bei einer fehlerhaften Ausrichtung wie in Fig. 8.

Die Fig. 1 zeigt eine erfindungsgemäße Schneidmaschine 1, die zum Schneiden von gestapeltem, blattförmigem Gut 2 dient. Bei dem blättrigen Gut handelt es sich insbesondere um Bogen aus Papier, Pappe, Folie oder dergleichen. Das zu schneidende Gut 2 liegt vorliegend in Quaderform vor. Eine Oberseite des jeweiligen Blatts des zu schneidenden Guts 2 ist in der Fig. 5 dargestellt.

Die Schneidmaschine 1 weist einen Tisch 3 mit einer oberen, horizontalen Tischfläche 12 auf. In der Fig. 2 erstreckt sich die Tischfläche 12 senkrecht zur Ebene des Zeichnungsblatts, somit in der bzw. parallel zu der X-Y-Ebene. In einem nicht näher dargestellten Portalrahmen ist ein absenk- und abhebbares Schneidmesser 6 gelagert, wobei in Vorschubrichtung X vor dem Schneidmesser 6 ein Pressbalken 8, gleichfalls im Portalrahmen, heb- und senkbar gelagert ist. Der Pressbalken 8 dient dem Fixieren des zu schneidenden Guts 2, indem der Pressbalken 8 in abgesenkter Stellung, wie sie in der Fig. 1 dargestellt ist, den Schneidgutstapel 2 gegen den Tisch 3 drückt. Das Schneidmesser 6 ist im Schwingschnitt mittels eines nicht näher dargestellten Kurbelbetriebs aus einer oberen Endstellung in eine untere Endstellung verfahrbar, in der es in einer vom Tisch 3 aufgenommene Schneidleiste 9 eindringt. Die Fig. 1 zeigt das Schneidmesser 6 in einem Zustand zwischen der ersten Endstellung und der zweiten Endstellung. Das Schneidmesser 6 ist vorliegend in einem sogenannten Messerbalken 7 der Schneidmaschine 1 gelagert, wobei dieser Messerbalken 7 von der ersten Endstellung in die zweite Endstellung verfahrbar ist und der Übertragung der Schneidbewegung auf das Schneidmesser 6 dient.

Im Bereich des hinteren Tischteils, somit in der Fig. 1 links, ist ein Vorschubsattel 4 vorgesehen, der einen vorderen Rechenabschnitt 10 aufweist. Dieser Rechenabschnitt 10 liegt an dem zu schneidenden gestapelten Guts 2 an. Der Vorschubsattel 4 dient dem Verschieben des zu schneidenden Guts 2 in Richtung einer Schneidebene 5 des Schneidmessers 6. Die Schneidebene 5 liegt vorliegend in der bzw. parallel zu der Y-Z-Ebene.

Der Vorschubsattel 4 ist um eine vertikale Achse 13 drehbar zur Ausrichtung des zu schneidenden Guts 2 zu der Schneidebene 5 des Schneidmessers 6, wie dies schematisch durch den Pfeil 23 in der Fig. 3 kenntlich gemacht ist. Ferner ist der Vorschubsattel 4 ist um eine horizontale Achse 14 neigbar zur Ausrichtung des zu schneidenden Guts 2 zu der Schneidebene 5 des Schneidmessers 6, wie dies schematisch durch den Pfeil 24 in der Fig. 4 kenntlich gemacht ist. Die Schneidmaschine 1 weist nicht näher dargestellte Mittel zum Drehen und Neigen des Vorschubsattels 4 auf.

Die Schneidmaschine 1, genauer gesagt der Tisch 3, weist zwei gegenüberliegende Seitenanschläge 22 auf, die der Anlage des zu schneidenden Guts 2 dienen. Mittels eines Richtlineals 11 kann das Schneidgut 2 händisch gerichtet, insbesondere an eine der Seitenanschläge 22 herangedrückt werden.

Die Schneidmaschine 1 weist eine Einrichtung zur Korrektur der Ausrichtung des zu schneidenden Guts 2 auf, wobei die Einrichtung eine elektronische Steuereinrichtung 15 zur Ansteuerung der Mittel zum Drehen und Neigen des Vorschubsattels 4 aufweist. Die Einrichtung weist zwei Kameras auf, wobei die jeweilige Kamera einen Bildsensor 17 zur optischen Inspektion einer beschnittenen Stirnseite 18 des zu schneidenden Guts 2 nach erfolgtem Schneidvorgang aufweist. Die beiden Kameras sind in der Querrichtung Y verschiebbar und mittels einer Lagerstruktur 20 mit der Schneidmaschine 1, vorliegend dem Portalrahmen verbunden.

Das jeweilige Blatt des zu schneidenden Guts 2 weist zwei Schneidemarken 16 auf, wie dies schematisch in der Fig. 5 dargestellt ist. Die jeweilige Schneidemarke 16 weist einen sich in Vorschubrichtung X des Vorschubsattels 4 verändernden Querschnitt auf, wobei sich der Querschnitt vorliegend stufenförmig verändert. Die Stufen der Schneidemarke 16 sind vorliegend nur Bruchteile von Millimetern zueinander beabstandet, wobei der Abstand der jeweiligen Stufe zu der nächsten Stufe, vorliegend etwa 0,1 mm beträgt. In der Fig. 5 ist schematisch die Schneidebene 5 des Schneidmessers 6 eingezeichnet, die vorliegend derart liegt, dass bei einem Schnitt das Schneidmesser 6 das jeweilige Blatt des Guts 2 im Bereich der Schneidemarken 16 durchdringen würde.

Beim Durchführen eines Schnitts durch den Bereich der jeweiligen Schneidemarke 16 ergibt sich ein durch die beschnittenen Schneidemarken 16 gebildetes, stirnseitig sichtbares Muster 19. Derartige Schnittmuster 19 sind exemplarisch und lediglich schematisch in den Fig. 6 bis 9 für zwei in Querrichtung Y beabstandete Schneidemarken 16 gezeigt. Die Fig. 6 bis 9 zeigen jeweils zwei in Y-Richtung beabstandete Bereiche der beschnittenen Stirnseite 18 des zu schneidenden Guts 2. Dementsprechend zeigen die Fig. 6 bis 9 eine Vielzahl von in Z-Richtung übereinander gestapelten Bogen, die das zu schneidende Gut 2 bilden. Aus Gründen der Übersicht sind die einzelnen Bogen, in der Regel mehrere hundert bis mehrere tausend übereinander gestapelte Bogen, in den Fig. 6 bis 9 nicht aufgelöst. Zum besseren Verständnis des tatsächlichen Aussehens der beschnittene Stirnseite 18 und des tatsächlichen Musters 19 zeigen die Figuren 10 und 11 exemplarisch jeweils eine Fotografie eines Bereichs einer beschnittenen Stirnseite 18 eines zu schneidenden Guts 2 mit einem durch beschnittene Schneidemarken gebildeten, stirnseitig sichtbaren Muster 19. Bei der Figur 11 liegt eine fehlerhafte Ausrichtung des zu schneidenden Guts 2 bezüglich der Schneidebene 5, nämlich ein Neigefehler, vor.

Bei exakter Ausrichtung des zu schneidenden Guts 2 bzw. des auf das jeweilige Blatt des zu schneidenden Guts 2 aufgebrachten Aufdrucks bezüglich der Schneidebene 5 ergibt sich das in den Fig. 6 gezeigte Schnittmuster 19. Die beiden Schneidemarken 5 bilden identische Muster 19. Ferner zeigt das jeweilige Muster 19 keinerlei Querschnittsveränderungen in Hochrichtung Z des zu schneidenden Guts 2. Die Bildsensoren 17 bzw. die Kameras sind dazu eingerichtet, dass durch die beschnittenen Schneidemarken 16 gebildete, stirnseitig sichtbare Muster 19 zu erfassen. Die Fig. 6 bis 9 zeigen die erfassten Muster 19 in Form eines Bildes. Die Steuereinrichtung 15 ist dazu eingerichtet, basierend auf dem erfassten Muster 19 Abweichungen in der Ausrichtung des zu schneidenden Guts 2 bezüglich der Schneidebene 5 zu ermitteln und durch eine geeignete Ansteuerung der Mittel zum Drehen und/oder Neigen des Vorschubsattels 4 die Ausrichtung des zu schneidenden Guts 2 bezüglich der Schneidebene 5 zu korrigieren.

Die Fig. 7 bis 9 zeigen Schnittmuster 19 bei Abweichungen von der exakten Ausrichtung des zu schneidenden Guts 2 bezüglich der Schneidebene 5. Die Fig. 7 zeigt eine fehlerhafte Ausrichtung, wobei diese fehlerhafte Ausrichtung darin besteht, dass das zu schneidende Gut 2 zu der Schneidebene 5 hinsichtlich der Achse 13 verdreht ist. Die in der Fig. 7 gezeigten durch identische Schneidemarken 16 gebildeten Schnittmuster 19 sind unterschiedlich in Ihrer Erstreckung in Y-Richtung, wobei das in der Fig. 7 links gezeigte Muster 19 schmaler ist als das in der Fig. 7 rechts gezeigte Muster 19. Diese Unterschiede ergeben sich dadurch, dass aufgrund der fehlerhaften Ausrichtung das Schneidmesser 6 die das jeweilige Muster 19 bildende Schneidemarke 16 nicht in identischen Bereichen durchdringt, sondern die das linke Muster 19 bildende Schneidemarke 16 in einem Bereich durchdringt, in dem die Schneidemarke 16 eine relative geringe Ausdehnung in Y-Richtung aufweist, und die das rechte Muster 19 bildende Schneidemarke 16 in einem Bereich durchdringt, in dem die Schneidemarke 16 eine relative große Ausdehnung in Y-Richtung aufweist. Die Korrektur der Ausrichtung des zu schneidenden Guts 2 kann durch Drehen des Vorschubsattels 4 um die Achse 13 erfolgen.

Die Fig. 8 zeigt eine andere fehlerhafte Ausrichtung, wobei diese fehlerhafte Ausrichtung darin besteht, dass das zu schneidende Gut 2 zu der Schneidebene 5 hinsichtlich der Achse 14 verdreht, insofern in seiner Neigung nicht korrekt ist. Eine Korrektur der Ausrichtung kann dementsprechend durch Neigung des Vorschubsattels 4 um die Achse 14 erfolgen. Vorliegend weist das jeweilige Muster 19 einen sich in Hochrichtung Z stufenförmig verändernden Querschnitt auf. Diese Veränderung des Querschnitts ergibt sich dadurch, dass das Schneidmesser 6 obere Bögen des zu schneidenden Guts 2 in einem Bereich durchdringt, in dem die Schneidemarke 16 eine relative große Ausdehnung in Y-Richtung aufweisen, und dass das Schneidmesser 6 untere Bögen des zu schneidenden Guts 2 in einem Bereich durchdringt, in dem die Schneidemarke 16 eine relative geringe Ausdehnung in Y-Richtung aufweisen. Bei Schneidemarken 16, die einen sich in Vorschubrichtung X des Vorschubsattels 4 stufenförmig verändernden Querschnitt aufweisen, ergibt sich bei einer fehlerhaften Neigung des zu schneidenden Guts 2 zu der Schneidebene 5, ein Muster 19, das einen sich in Hochrichtung Z stufenförmigen verändernden Querschnitt aufweist, wie dies in der Fig. 8 schematisch dargestellt ist. Vorliegend weist die beschnittene Stirnseite einen Überschnitt auf. Die Fig. 11 zeigt eine fehlerhaft Ausrichtung, wie sie auch bei der Fig. 8 vorliegt.

Die Fig. 9 zeigt eine Kombination eines Neigungs- und eines Drehfehlers.

### Bezugszeichenliste

- 1: Schneidmaschine
- 2: Schneidgut
- 3: Tisch
- 4: Vorschubsattel
- 5: Schneidebene
- 6: Schneidmesser
- 7: Messerbalken/Messerhalter
- 8: Pressbalken
- 9: Schneidleiste
- 10: Rechenabschnitt
- 11: Richtlineal
- 12: Tischfläche
- 13: Achse
- 14: Achse
- 15: Steuereinrichtung
- 16: Schneidemarke
- 17: Sensor
- 18: Stirnseite
- 19: Muster
- 20: Lagerstruktur
- 21: Oberseite
- 22: Seitenanschlag
- 23: Pfeil
- 24: Pfeil

## Patentansprüche

1. Schneidmaschine (1) zum Schneiden von gestapeltem, blattförmigem Gut (2), mit einem Tisch (3) zur Aufnahme des zu schneidenden Guts (2) und einem Vorschubsattel (4) zum Verschieben des zu schneidenden Guts (2) in Richtung einer Schneidebene (5) eines Schneidmessers (6) der Schneidmaschine (1), wobei der Vorschubsattel (4) um eine vertikale Achse (13) drehbar ist und/oder um eine horizontale Achse (14) neigbar ist zur Ausrichtung des zu schneidenden Guts (2) zu der Schneidebene (5) des Schneidmessers (6), wobei die Schneidmaschine (1) Mittel zum Drehen und/oder Neigen des Vorschubsattels (4) aufweist, **dadurch gekennzeichnet, dass** die Schneidmaschine (1) eine Einrichtung zur Korrektur der Ausrichtung des zu schneidenden Guts (2) aufweist, wobei die Einrichtung eine elektronische Steuereinrichtung (15) zur Ansteuerung der Mittel zum Drehen und/oder Neigen des Vorschubsattels (4) aufweist, wobei die Einrichtung zumindest einen Sensor (17) zur optischen Inspektion einer beschnittenen Stirnseite (18) des zu schneidenden Guts (2) nach erfolgtem Schneidvorgang aufweist, wobei der zumindest eine Sensor (17) dazu eingerichtet ist, ein durch beschnittene Schneidemarken (16) gebildetes, stirnseitig sichtbares Muster (19) zu erfassen, wobei die Steuereinrichtung (15) dazu eingerichtet ist, basierend auf dem erfassten Muster (19) Abweichungen in der Ausrichtung des zu schneidenden Guts (2) bezüglich der Schneidebene (5) zu ermitteln und durch eine geeignete Ansteuerung der Mittel zum Drehen und/oder Neigen des Vorschubsattels (4) die Ausrichtung des zu schneidenden Guts (2) bezüglich der Schneidebene (5) zu korrigieren.

2. Schneidmaschine nach Anspruch 1, wobei die Steuereinrichtung (15) dazu eingerichtet ist, das von den Sensoren (17) erfasste Muster (19) computergestützt auszuwerten und/oder die notwendige Korrektur des Neigungswinkels und/oder des Drehwinkels computergestützt zu berechnen.

3. Schneidmaschine nach Anspruch 1 oder 2, wobei die Einrichtung mehrere Sensoren (17) aufweist, wobei die Sensoren (17) dazu eingerichtet sind, unterschiedliche Bereiche der beschnittenen Stirnseite (18) zu inspizieren, insbesondere in einer Querrichtung (Y) beabstandete Bereiche zu inspizieren.

4. Schneidmaschine nach einem der Ansprüche 1 bis 3, wobei der zumindest eine Sensor (17) in Querrichtung (Y) und/oder in Hochrichtung (Z) verfahrbar ist.

5. Schneidmaschine nach einem der Ansprüche 1 bis 4, wobei der zumindest eine Sensor (17) auf der Seite des Tisches (3) angeordnet ist, der der Aufnahme des geschnittenen Guts (2) dient.

6. Schneidmaschine nach einem der Ansprüche 1 bis 5, wobei der zumindest eine Sensor (17) mit der Schneidmaschine (1) mechanisch verbunden ist.

7. Schneidmaschine nach einem der Ansprüche 1 bis 6, wobei es sich bei dem Sensor (17) um einen Bildsensor handelt, insbesondere der Bildsensor Bestandteil einer Kamera ist.

8. Schneidmaschine nach einem der Ansprüche 1 bis 7, wobei die Steuereinrichtung (15) dazu eingerichtet, die notwendige Korrektur des Neigungswinkels anhand einer Veränderung des Querschnitts des erfassten Musters (19) in Hochrichtung (Z) des zu schneidenden Guts (2) zu berechnen, und/oder wobei die Steuereinrichtung (15) dazu eingerichtet, die notwendige Korrektur des Drehwinkels anhand eines Vergleichs der Querschnitte von zwei in Querrichtung (Y) beabstandeten Mustern (19) zu berechnen.

9. Schneidmaschine nach einem der Ansprüche 1 bis 8, wobei die Steuereinrichtung (15) in eine Maschinensteuerung der Schneidmaschine (1) integriert ist.

10. Schneidmaschine nach einem der Ansprüche 1 bis 9, wobei die Schneidmaschine (1) zumindest einen weiteren Sensor zur optischen Inspektion einer Oberseite (21) des zu schneidenden Guts (1) im Bereich der Schneidebene (5) aufweist, wobei die Steuereinrichtung (15) dazu eingerichtet ist, Mittel zum Verschieben des Vorschubsattels (4) in Richtung der Schneidebene (5) des Schneidmessers (6) derart anzusteuern, dass der Vorschubsattel (4) derart verschoben wird, dass ein bedruckter Bereich, insbesondere die Schneidemarke (16), in Bereich der Schneidebene (5) liegt.

11. Einrichtung zur Korrektur der Ausrichtung eines zu schneidenden gestapelten, blattförmigen Guts (2) zur Verwendung mit einer Schneidmaschine (1) zum Schneiden des Guts (2), wobei die Schneidmaschine (1) einen Tisch (3) zur Aufnahme des zu schneidenden Guts (2) und einen Vorschubsattel (4) zum Verschieben des zu schneidenden Guts (2) in Richtung einer Schneidebene (5) eines Schneidmessers (6) der Schneidmaschine (1) aufweist, wobei der Vorschubsattel (4) um eine vertikale Achse (13) drehbar ist und/oder um eine horizontale Achse (14) neigbar ist zur Ausrichtung des zu schneidenden Guts (2) zu der Schneidebene (5) des Schneidmessers (6), wobei die Schneidmaschine (1) Mittel zum Drehen und/oder Neigen des Vorschubsattels (4) aufweist, wobei die Einrichtung eine elektronische Steuereinrichtung (15) aufweist, wobei die Steuereinrichtung (15) dazu eingerichtet ist, die Mittel zum Drehen und/oder Neigen des Vorschubsattels (4) anzusteuern, wobei die Einrichtung zumindest einen Sensor (17) zur optischen Inspektion einer beschnittenen Stirnseite (18) des Guts (2) nach erfolgtem Schneidvorgang aufweist, wobei der zumindest eine Sensor (17) dazu eingerichtet sind, ein durch beschnittene Schneidemarken (16) gebildetes, stirnseitig sichtbares Muster (19) zu erfassen, wobei die Steuereinrichtung (15) dazu eingerichtet ist, basierend auf dem erfassten Muster (19) Abweichungen in der Ausrichtung des zu schneidenden Guts (2) bezüglich der Schneidebene (5) zu ermitteln und durch eine geeignete Ansteuerung der Mittel zum Drehen und/oder Neigen des Vorschubsattels (4) die Ausrichtung des zu schneidenden Guts (2) bezüglich der Schneidebene (5) zu korrigieren.

12. Verfahren zum Korrigieren einer Ausrichtung eines zu schneidenden gestapelten, blattförmigen Guts (2) bei Verwendung einer Schneidmaschine (1) nach einem der Ansprüche 1 bis 10, wobei das jeweilige Blatt des zu schneidenden Guts (2) zumindest eine Schneidemarke (16) aufweist, wobei die zumindest eine Schneidemarke (16) einen sich in Vorschubrichtung (X) des Vorschubsattels (4) verändernden Querschnitt aufweist, vorzugsweise einen stufenförmigen Querschnitt aufweist, wobei das Verfahren die folgenden Verfahrensschritte aufweist:
a) Verschieben des zu schneidende Guts (2) mittels des Vorschubsattels (4) in Richtung der Schneidebene (5) des Schneidmessers (6), derart, dass die Schneidemarke (16) im Bereich der Schneidebene (5) angeordnet ist,
b) Schneiden des zu schneidenden Guts (2) im Bereich der Schneidemarke (16) zur Bildung einer beschnittenen Stirnseite,
c) optisches Inspizieren einer beschnittenen Stirnseite (18) des Guts (2) nach erfolgtem Schneidvorgang mittels des zumindest einen Sensors (17) und Erfassen des durch die beschnittenen Schneidemarken (16) gebildeten, stirnseitig sichtbaren Musters (19),
d) Ermitteln von Abweichungen in der Ausrichtung des zu schneidenden Guts (2) bezüglich der Schneidebene (5) mittels der Steuereinrichtung (15) basierend auf dem erfassten Muster (19),
e) Korrigieren der Ausrichtung des zu schneidenden Guts mittels Ansteuerung der Mittel zum Drehen und/oder Neigen des Vorschubsattels (4) mittels der Steuereinrichtung (15),
wobei zumindest die Verfahrensschritte c), d) und e) automatisiert erfolgen.

13. Verfahren nach Anspruch 12, wobei nach dem Verfahrensschritt e) die Verfahrensschritte a) bis e) zumindest einmal erneut durchgeführt werden.
